# EUROPÄISCHE PATENTSCHRIFT

(11) **EP 0 282 916 B1**
(45) Veröffentlichungstag und Bekanntmachung des Hinweises auf die Patenterteilung: **16.10.1991**
(21) Anmeldenummer: 88103844.2
(22) Anmeldetag: 11.03.1988
(51) Int. Cl.: F24H 1/22, F24H 9/12

(54) **Brauchwasserspeicher**
Water storage heater
Appareil de chauffage à accumulation d'eau

(30) Priorität: 16.03.1987 DE 8703893 U; 06.02.1988 DE 8801491 U
(43) Veröffentlichungstag der Anmeldung: 21.09.1988
(73) Patentinhaber: Viessmann, Hans, Dr., 95030 Hof/Saale (DE)
(72) Erfinder: Viessmann, Hans, Dr., 95030 Hof/Saale (DE)
(74) Vertreter: Wolf, Günter, Dipl.Ing.

(56) Entgegenhaltungen:
- DE-U- 1 944 049
- DE-U- 7 031 491
- DE-U- 8 703 893

## Beschreibung

Die Erfindung betrifft einen Brauchwasserspeicher gemäß Oberbegriff des Hauptanspruches.

Ein Brauchwasserspeicher der genannten Art ist nach dem DE-U-87 03 893 im Prioritätsintervall vorgeschlagen worden, wobei, wobei der Speicherbehälter im wasserführenden Gehäuse eines speziellen Gasheizkessels angeordnet ist. Bei diesem Brauchwasserspeicher ist der Kaltwasserzufuhranschluß von unten an den Boden des Speicherbehälters herangeführt und teilweise elastisch ausgebildet, um Wärmedehnungen und Druckschwankungen des nur oben im wasserführenden Gehäuse befestigten Speicherbehälters aufnehmen und die damit verbundenen Bewegungen von den Schweißnähten fernhalten zu können, die sonst früher oder später zu Rißbildungen neigen. Da der elastische Teil des Kaltwasseranschlusses zum einen relativ kurz gehalten und zum anderen im Durchgriffsbereich der Gehäusewand unmittelbar mit dieser fest verbunden ist, hat sich gezeigt, daß mit dieser vorbekannten Ausbildung das Problem der Schweißnahtbelastung und daraus resultierender Negativfolgen noch nicht einwandfrei beherrscht werden kann.

Der Erfindung liegt demgemäß die Aufgabe zugrunde, einen Brauchwasserspeicher der eingangs genannten Art dahingehend zu verbessern, daß derartige Schweißnahtbelastungen und Schweißnahtrisse an sich einwandfrei angelegter Schweißnähte weitestgehend sicher vermieden werden können.

Diese Aufgabe ist mit einem Brauchwasserspeicher der eingangs genannten Art nach der Erfindung durch die im Kennzeichen des Hauptanspruches angeführten Merkmale gelöst, und ist außerdem auch gemäß Nebenanspruch 5 lösbar. Vorteilhafte Weiterbildungen ergeben sich nach den Unteransprüchen.

Dieser erfindungsgemäßen Ausbildung liegt der Gedanke zugrunde, den sich im wasserführenden Innenraum erstrecktenden Teil des Kaltwasseranschlusses länger als bisher üblich ausbilden zu können, um damit große Dehnungsdifferenzen des Speicherbehälters aufzunehmen, die gesamte Biegelänge zu vergrößern und dadurch die Biegebewegungen am Kaltwasseranschluß klein halten zu können. Durch diese erfindungsgemäße Ausbildung kann nicht nur die gesamte Länge des im Innenraum verlaufenden Kaltwasseranschlußteiles vergrößert werden, sondern insbesondere auch der Wellrohrteil, von dem auch hierbei Gebrauch gemacht wird. Wesentlich ist hierbei, daß die eigentliche Durchgriffs- une Verbindungsstelle zwischen Kaltwasseranschluß und Behälterwand nicht mehr unmittelbar an der Behälterwand selbst vorgesehen ist, sondern ein nicht unbeträchtliches Stück davon entfernt, d.h., der Umfangsrand der Durchgriffsöffnung in der Behälterwand ist so bemessen, daß sich der betreffende Teil des Kaltwasseranschlusses darin frei bewegen kann. Um den Anschluß des speicherbehälterseitigen Endes des Kaltwasseranschlusses einfacher herstellen und auch auf dieser Seite eine größere Länge des Anschlußrohres vorsehen zu können, ist der Boden des Speicherbehälters im Bereich der Einmündung des Kaltwasseranschlusses mit einer Einbuchtung versehen, die eine zur Längsachse des Kaltwasseranschlusses senkrechte oder angenähert senkrechte Einmündungswand aufweist. Durch die größere unterzubringende Länge des Kaltwasseranschlußrohres ist zwar an sich schon den Dehnungsbewegungen bezüglich einer Schweißnahtentlastung entsprochen, und zwar an der behälterseitigen Anschlußschweißnaht, zudem ist aber vorteilhaft vorgesehen, das speicherbodenseitige und wellenfreie Ende des Kaltwasseranschlusses mit einem sich in Längsrichtung des Anschlusses erstreckenden Stützsteg gegen die obere Begrenzungswand der Einbuchtung abzustützen. Dieser Stützsteg wird einfach in entsprechender Orientierung einerseits an der oberen Begrenzungswand der Einbuchtung und andererseits am Kaltwasseranschlußrohr verschweißt. Für die Ausbildung der die Durchgriffsöffnung abschirmenden haubenartigen Abdeckung wird vorteilhaft einfach ein kleines Rohrstück außen an der Behälterwand über der im Querschnitt runden oder ovalen Durchgriffsöffnung angeordnet und in geeigneter Weise flüssigkeitsdicht mit der Behälterwand verbunden, wobei im Austrittsbereich des Kaltwasseranschlußrohres aus diesem Rohrstück dieses bei entsprechender Formgebung mit dem wellenfreien Leitungsanschlußende des Kaltwasseranschlusses flüssigkeitsdicht verbunden ist. Bei ovalem Querschnitt ist die Durchgriffsöffnung mit ihrer Hauptachse parallel zur Längsachse des Speicherbehälters orientiert. Durch die auf diese Weise unterbringbare größere Länge des Kaltwasseranschlußrohres innerhalb des wasserführenden Innenraumes ist es vorteilhaft möglich, einerseits den gewellten Abschnitt des Kaltwasseranschlußrohres länger auszubilden und andererseits die Wellungen flach zu halten, d.h., die Tiefe der Wellen so zu bemessen, daß sie kleiner ist als eine Wellenlänge. Damit sind dichte Wellenfaltungen, wie sie in der Regel für derartige elastische Rohrabschnitte üblich sind, vermeidbar, womit der Gegebenheit Rechnung getragen ist, daß erfahrungsgemäß im unteren Bereich eines Warmwasserspeichers und auch im Rohr für die Kaltwasserzuführung Kalk abgelagert wird, der sich in tiefen bzw. engen Falten des elastischen Rohrstückes insbesondere festsetzen und die Flexibilität dieses Abschnittes zumindest reduzieren würde. Bei den hier vorteilhaft und bevorzugt vorgesehenen flachen Wellungen besteht demgegenüber eine solche Gefahr nicht, d.h., bei relativ flachen Wellen bleibt der ganze Kaltwasseranschluß beweglich und gebrauchsfähig. Bisher ist zwar ausschließlich auf einen Kaltwasseranschluß Bezug genommen, es steht aber grundsätzlich nichts entgegen, dieses neuartige Ausbildungsprinzip auch für Warmwasser- oder andere Rohranschlüsse vorzusehen, soweit diese aufgrund konstruktiver Gegebenheiten entsprechenden Dehnungsbelastungen ausgesetzt sind.

Der erfindungsgemäße Brauchwasserspeicher wird nachfolgend anhand der zeichnerischen Darstellung eines Ausführungsbeispiels näher erläutert.

Es zeigt schematisch
- Fig. 1: teilweise in Schnitt und Ansicht den Brauchwasserspeicher mit Kaltwasseranschluß und
- Fig. 2: vergrößert einen Schnitt durch den gewellten Abschnitt der Wand des Wellrohres.

Der Brauchwasserspeicher besteht aus einem in einem Heizmedium führenden Gehäuse 1 angeordneten Speicherbehälter 2 mit Kaltwasserzufuhr- 3 und Warmwasserableitungsanschluß, wobei der am unteren Boden 4 des mit seinem Oberteil oder mindestens mit seinem Warmwasserableitungsrohr im Gehäuse fixierten Speicherbehälters 2 angeschlossene Kaltwasseranschluß 3 über mindestens einen Teil seiner Länge in Form eines Wellrohres 5 ausgebildet und der Kaltwasseranschluß 3 bis zu seiner Austrittsstelle aus dem Innenraum 1ʹ des Gehäuses 1 eine Länge aufweist, die größer ist als die kleinste Distanz zwischen der Wand des Speicherbehälters 2 und das diesen umgebenden Gehäuses 1. Der als Wellrohr 5 ausgebildete Abschnitt 5ʹ des Kaltwasseranschlusses 3 bildet dabei den größeren Teil von dessen Länge innerhalb des wasserführenden Gehäuseinnenraumes 1ʹ, wobei der Kaltwasseranschluß 3 die Gehäusewand 1ʺ im Bereich einer in bezug auf seinen eigenen Durchmesser größeren Öffnung 6 durchgreift. Der aus der Öffnung 6 herausragende Teil des Kaltwasseranschlusses 3 erstreckt sich innerhalb einer haubenartigen Abdeckung 7 der Öffnung, d.h., der Innenraum dieser Abdeckung 7 gehört ebenfalls mit zum Innenraum 1ʹ des Gehäuses 1. Der Durchgriffsöffnungsrand 8 der Abdeckung 7 ist mit dem Leitungsanschlußendbereich 9 des Kaltwasseranschlusses 3 flüssigkeitsdicht verbunden.

Wie ferner aus Fig. 1 ersichtlich, ist der Boden 4 des Speicherbehälters 2 im Bereich der Einmündung des Kaltwasseranschlusses 3 in den Boden 4 des Speicherbehälters mit einer Einbuchtung 10 versehen, die eine zur Längsachse 11 des Kaltwasseranschlusses 3 senkrechte oder angenähert senkrechte Einmündungswand 12 aufweise, was die Einbindung des wellenfreien Endes des Kaltwasseranschlusses in den Boden 4 erleichtert. Das speicherbodenseitige und wellenfreie Ende 13 des Kaltwasseranschlusses 3 ist dabei mit einem sich in Längsrichtung des Anschlusses erstreckenden Stützsteg 14 gegen die obere Begrenzungswand 15 der Einbuchtung 10 abgestützt. Dadurch wird jede Belastung der Ringschweißnaht für die Einbindung des wellenfreien Endes 13 vermieden. Die haubenartige und relativ lange Abdeckung 7 der im Querschnitt runden oder ovalen Durchgriffsöffnung 6 ist in Form eines Rohrstückes 7ʹ ausgebildet und in geeigneter Weise flüssigkeitsdicht mit dem Umfangsrand der Durchgriffsöffnung 6 verbunden bzw. mit einem besonderen Blechring, an dem ein Anschlußflansch ausgebildet ist, der aber hier keine Rolle spielt. Dieser Blechring, wenn vorhanden und wie dargestellt, muß dann natürlich eine entsprechende, zur Durchgriffsöffnung 6 fluchtende Öffnung aufweisen. Die diesbezüglich mit dargestellte besondere Gestaltung des wasserführenden Gehäuses 1 ist ebenfalls unwesentlich, d.h., das wasserführende Gehäuse 1 kann unter dem Boden 4 des Speicherbehälters auch ein abgeschlossenes Gehäuse bilden, das dann nicht, wie dargestellt, in offener Verbindung zu einem unter dem Gehäuse 1 befindlichen Gehäuse eines Feuerungsteiles steht. Das Rohrstück 7ʹ hat eine Länge, die vorteilhaft mindestens einem Drittel der Länge des sich im wasserführenden Innenraum 1ʹ von Gehäuse 1 und Rohrstück 7ʹ erstreckenden Kaltwasseranschusses 3 entspricht.

Aufgrund der unterbringbaren relativ großen Länge des Kaltwasseranschlusses 3 kann auch der Abschnitt 5ʹ des Wellrohres entsprechend lang gehalten werden, wodurch man nicht gezwungen ist, diesen mehr oder weniger elastischen Teil des Kaltwasseranschlusses mit sehr engen und dicht gefalteten Wellungen zu versehen. Vorteilhaft und bevorzugt sind deshalb die Wellen 17 des Wellrohres 5, wie in Fig. 2 dargestellt, mit einer Tiefe T angelegt, die kleiner ist als die Wellenlänge L.

Wie gestrichelt in Fig. 1 angedeutet, kann die Unterbringung eines relativ langen, mit entsprechend langem elastischen Wellrohrabschnittes auch dadurch erreicht werden, daß die Einmündungsstelle 16 des behälterseitigen Endes 13 des Kaltwasseranschlusses 3 gegenüberliegent bzw. relativ weit entfernt von der Durchgriffsstelle an der Behälterwand angeordnet ist, d.h., in diesem Falle erstreckt sich der größere Teil des Kaltwasseranschlusses 3 unterhalb des Bodens 4 des Speicherbehälters. In Rücksicht auf die in dieser Weise unterbringbare große Länge kann dann das Leitungsanschlußende 9 wieder direkt mit dem Rand der dann entsprechend kleiner gehaltenen Durchgriffsöffnung 6 flüssigkeitsdicht verbunden werden. Die Anordnung einer haubenartigen Abdeckung 7, wie vorbeschrieben, kann dann entfallen. Stützstege 14 können im übrigen sowohl bei dieser Ausführungsform als auch bei der vorbeschriebenen Ausführungsform auch am leitungsanschlußseitigen Ende 9 des Kaltwasseranschlusses 3 vorgesehen werden, d.h., entweder innerhalb der Abdeckung 7 oder im zweiten Fall an der Behälterwand.

## Patentansprüche

1. Brauchwasserspeicher, bestehend aus einem in einem Heizmedium führenden Gehäuse angeordneten Speicherbehälter mit Kaltwasserzufuhr- und Warmwasserableitungsanschluß, wobei der am unteren Boden des mit seinem Oberteil oder mindestens mit seinem Warmwasserableitungsrohr im Gehäuse fixierten Speicherbehälters angeschlossene Kaltwasseranschluß über mindestens einen Teil seiner Länge in Form eines biegsamen Wellrohres ausgebildet und der Kaltwasseranschluß bis zu seiner Austrittsstelle aus dem Innenraum des Gehäuses eine Länge aufweist, die größer ist als die kleinste Distanz zwischen der Wand des Speicherbehälters und des diesen umgebenden Gehäuses,
**dadurch gekennzeichnet,**
daß der als Wellrohr (5) ausgebildete Abschnitt (5ʹ) des Kaltwasseranschlusses (3) den größeren Teil von dessen Länge innerhalb des wasserführenden Gehäuseinnenraumes (1ʹ) bildet,
daß der Kaltwasseranschluß (3) die Gehäusewand (1ʺ) im Bereich einer in bezug auf seinen eigenen Durchmesser größeren Öffnung (6) durchgreift und
daß der aus der Öffnung (6) herausragende Teil des Kaltwasseranschlusses (3) sich innerhalb einer haubenartigen Abdeckung (7) der Öffnung (6) erstreckt und der Durchgriffsöffnungsrand (8) der Abdeckung (7) mit dem Leitungsanschlußendbereich (9) des Kaltwasseranschlusses (3) flüssigkeitsdicht verbunden ist.

2. Speicher nach Anspruch 1,
**dadurch gekennzeichnet,**
daß der Boden (4) des Speicherbehälters (2) im Bereich der Einmündung des Kaltwasseranschlusses (3) mit einer Einbuchtung (10) versehen ist, die eine zur Längsachse (11) des Kaltwasseranschlusses (3) senkrechte oder angenähert senkrechte Einmündungswand (12) aufweist.

3. Speicher nach Anspruch 2,
**dadurch gekennzeichnet,**
daß das speicherbodenseitige und wellenfreie Ende (13) des Kaltwasseranschlusses (3) mit einem sich in Längsrichtung des Anschlusses erstreckenden Stützsteg (14) gegen die obere Begrenzungswand (15) der Einbuchtung (10) abgestützt ist.

4. Speicher nach einem der Ansprüche 1 bis 3,
**dadurch gekennzeichnet,**
daß die haubenartige Abdeckung (7) der Durchgriffsöffnung (6) in Form eines Rohrstückes (7ʹ) ausgebildet und dieses eine Länge hat, die mindestens einem Drittel der Länge des sich im wasserführenden Innenraum (1ʹ) von Gehäuse (1) und Rohrstück (7ʹ) erstreckenden Kaltwasseranschlusses (3) entspricht.

5. Speicher nach einem der Ansprüche 1 bis 4,
**dadurch gekennzeichnet,**
daß die Wellen (17) des Wellrohres (5) eine Tiefe (T) aufweisen, die kleiner ist als eine Wellenlänge (L).

6. Brauchwasserspeicher, bestehend aus einem in einem Heizmedium führenden Gehäuse angeordneten Speicherbehälter mit Kaltwasserzufuhr- und Warmwasserableitungsanschluß, wobei der am unteren Boden des mit seinem Oberteil oder mindestens mit seinem Warmwasserableitungsrohr im Gehäuse fixierten Speicherbehälters angeschlossene Kaltwasseranschluß über mindestens einen Teil seiner Länge in Form eines biegsamen Wellrohres ausgebildet und der Kaltwasseranschluß bis zu seiner Austrittsstelle aus dem Innenraum des Gehäuses eine Länge aufweist, die größer ist als die kleinste Distanz zwischen der Wand des Speicherbehälters und des diesen umgebenden Gehäuses,
**dadurch gekennzeichnet,**
daß der Kaltwasseranschluß (3) unterhalb des Bodens (4) des Speicherbehälters (2) erstreckt und in bezug auf die Durchgriffsstelle an der Wand des Gehäuses (1) in einer Distanz zu dieser in den Boden (4) einmündend angeordnet ist, die mindestens einem Drittel des Speicherbehälterdurchmessers entspricht und daß der als Wellrohr (5) ausgebildete Abschnitt (5ʹ) des Kaltwasseranschlusses (3) den größeren Teil von dessen Länge innerhalb des wasserführenden Gehäuseinnenraumes (1ʹ) bildet.

7. Brauchwasserspeicher nach Anspruch 6,
**dadurch gekennzeichnet,**
daß der Boden (4) des Speicherbehälters (2) mit einer Einbuchtung (10) versehen und das behälterseitige, wellenfreie Ende (13) senkrecht in die obere Begrenzungswand (15) der Einbuchtung (10) eingebunden ist.

8. Brauchwasserspeicher nach einem der Ansprüche 1 bis 7,
**dadurch gekennzeichnet,**
daß auch im Leitungsanschlußendbereich (9) innerhalb der Abdeckung (7) oder zur Wandinnenfläche des Gehäuses (1) Stützstege (14) angeordnet sind.

## Claims

1. A process-water reservoir, comprising a reservoir container disposed in a housing carrying a heating medium and exhibiting cold-water supply and hot-water discharge connections, with the cold-water connection in communication with the lower bottom of the reservoir container fixed with the upper portion thereof or at least with the hot-water discharge tube in the housing at least across a part of the length thereof being in the form of a flexible corrugated tube, and the cold-water connection down to its point of outlet from the interior of the housing being of a length in excess of the minimum distance between the wall and the reservoir container and of the housing surrounding the latter, characterized in that the section (5') of the cold-water connection (3) configured as a corrugated tube (5) forms the major part of the length thereof within the interior compartment of the water-carrying housing (1'),
that the cold-water connection (3) passes through the housing wall (1") in the area of an opening (6) of a dimameter larger than its own diameter,
that the part of the cold-water connection (3) protruding from the opening (6) extends within a hood-type cover (7) of the opening (6), and the passage opening rim (8) of the cover (7) is connected, in liquid-tight manner, to the line connection end area (9) of the cold-water connection (3).

2. A reservoir according to claim 1,
characterized in that the bottom (4) of the reservoir container (2), in the outlet area of the cold-water connection (3) is provided with an indentation (10) exhibiting an outlet wall (12) normal or approximately normal to the longitudinal axis (11) of the cold-water connection (3).

3. A reservoir according to claim 2,
characterized in that the reservoir bottom-sided and non-corrugated end (13) of the cold-water connection (3), with a support stem (14) extending in the longitudinal direction of the connection, is supported against the upper limiting wall (15) of the indentation (10).

4. A reservoir according to any one of claims 1 to 3,
characterized in that the hood-type cover (7) of the passage opening (6) is configured in the form of a tube section (7') which is of a length corresponding at least to one third of the length of the cold-water connection (3) extending within the water-carrying interior (1') of housing (1) and the tube section (7').

5. A reservoir according to any one of claims 1 to 4,
characterized in that the corrugations (17) of the corrugated tube (5) are of a depth less than one wave length (L).

6. A process-water reservoir comprising a reservoir container located in a housing carrying a heating medium and exhibiting cold-water supply and hot-water discharge connections, with the cold-water connection in communication with the lower bottom of the reservoir container fixed with the upper portion
thereof or at least with the hot-water discharge tube thereof in the housing being configured across at least a part of the length thereof in the form of a flexible corrugated tube, and the cold-water connection down to its point of outlet from the interior of the housing exhibiting a length in excess of the minimum distance between the wall of the reservoir container of the housing enclosing the latter,
characterized in that the cold-water connection (3) extends below the bottom (4) of the reservoir container (2) and, relative to the passage point, is located on the wall of the housing (1) at a distance thereto, terminating in the bottom (4), that corresponds at least to one third of the reservoir container diameter, and that the portion (5') of the cold-water connection configured as a corrugated tube (5) forms the major portion of the length thereof within the interior compartment of the water-carrying housing (1).

7. A process-water reservoir according to claim 6,
characterized in that the bottom (4) of the reservoir container (2) is provided with an indentation (10) and the container-sided non-corrugated end (13) is vertically incorporated into the upper limiting wall (15) of the indentation (10).

8. A process-water reservoir according to claims 1 to 7,
characterized in that support stems (14) also are provided in the line connection end area (9) within the cover (7) or toward the inner face of the wall of the housing (1).

## Revendications

1. Réservoir d'eau non potable constitué par un réservoir avec raccord d'amenée de l'eau froide et raccord d'évacuation de l'eau chaude, réservoir placé dans un bâti qui conduit un agent de chauffage, le raccord de l'eau froide raccordé au fond inférieur du réservoir fixé dans le bâti avec sa partie supérieure ou au moins avec son tuyau d'évacuation de l'eau chaude étant configuré, sur au moins une partie de sa longueur, en forme de tuyau ondulé flexible et le raccord de l'eau froide présentant, jusqu'à son point de sortie hors de l'intérieur du bâti, une longueur qui est plus grande que la plus petite distance entre la paroi du réservoir et du bâti qui entoure celui-ci,
**caractérisé en ce**
que la section (5') du raccord de l'eau froide (3), qui est configurée comme tuyau ondulé (5), forme la plus grande partie de sa longueur à l'intérieur de l'intérieur du bâti conducteur d'eau (1'),
que le raccord de l'eau froide (3) pénétrant la paroi de bâti (1") dans la zone d'un orifice (6) qui est plus grand que son propre diamètre et
que la partie du raccord de l'eau froide (3) qui fait saillie hors de l'orifice (6) s'étend à l'intérieur d'un recouvrement (7) de l'orifice, de type chapeau et que le bord de l'orifice de pénétration (8) du recouvrement (7) est relié à la zone extrême du raccord de la conduite (9) du raccord de l'eau froide (3) en étant étanche au liquide.

2. Réservoir selon la revendication 1,
**caractérisé en ce**
que le fond (4) du réservoir (2) est équipé, dans la zone de l'entrée du raccord de l'eau froide (3) d'un évidement (10) qui présente une paroi d'entrée (12) perpendiculaire ou sensiblement perpendiculaire à l'axe longitudinal (11) du raccord de l'eau froide (3).

3. Réservoir selon la revendication 2,
**caractérisé en ce**
que l'extrémité non ondulée située du côté du fond du réservoir (13) du raccord de l'eau froide (3) prend appui contre la paroi de délimitation supérieure (15) de l'évidement (10) avec une entretoise d'appui (14) qui s'étend dans le sens longitudinal du raccord.

4. Réservoir selon l'une des revendications 1 à 3,
**caractérisé en ce**
que le recouvrement de type chapeau (7) de l'orifice de pénétration (6) est configuré en forme de morceau de tuyau (7') et que celui-ci a une longueur qui correspond au moins à un tiers de la longueur du raccord de l'eau froide (3) qui s'étend dans l'intérieur (1') du bâti (1) et du morceau de tuyau (7').

5. Réservoir selon l'une des revendications 1 à 4,
**caractérisé en ce**
que les ondulations (17) du tuyau ondulé (5) ont une profondeur (T) qui est inférieure à une longueur d'ondulation (L).

6. Réservoir d'eau non potable constitué par un réservoir avec raccord d'amenée de l'eau froide et raccord d'évacuation de l'eau chaude, réservoir placé dans un bâti qui conduit un agent de chauffage, le raccord de l'eau froide raccordé au fond inférieur du réservoir fixé dans le bâti avec sa partie supérieure ou au moins avec son tuyau d'évacuation de l'eau chaude étant configuré, sur au moins une partie de sa longueur, en forme de tuyau ondulé flexible et le raccord de l'eau froide présentant, jusqu'à son point de sortie hors de l'intérieur du bâti, une longueur qui est plus grande que la plus petite distance entre la paroi du réservoir et du bâti qui entoure celui-ci,
**caractérisé en ce**
que le raccord de l'eau froide (3) s'étend au-dessous du fond (4) du réservoir (2) et qu'il est placé par rapport à l'endroit de pénétration sur la paroi du bâti (1) en débouchant sur le fond (4) à une certaine distance de celui-ci, distance qui correspond au moins à un tiers du diamètre du réservoir et que la section (5') du raccord de l'eau froide (3) configurée comme tuyau ondulé (5) forme la plus grande partie de sa longueur à l'intérieur de l'intérieur du bâti (1') conducteur d'eau.

7. Réservoir d'eau non potable selon la revendication 6,
**caractérisé en ce**
que le fond (4) du réservoir (2) est pourvu d'un évidement (10) et que l'extrémité non ondulée (13) située du côté du réservoir est encastrée perpendiculairement dans la paroi de délimitation supérieure (15) de l'évidement (10).

8. Réservoir d'eau non potable selon l'une des revendications 1 à 7,
**caractérisé en ce**
que des entretoises de support (14) sont placées également dans la zone de l'extrémité du raccord de la conduite (9) à l'intérieur du recouvrement (7) ou vers la face intérieure de la paroi du bâti (1).
